# EUROPÄISCHE PATENTSCHRIFT

(11) **EP 0 580 626 B1**
(45) Veröffentlichungstag und Bekanntmachung des Hinweises auf die Patenterteilung: **28.12.1994**
(21) Anmeldenummer: 92907319.5
(22) Anmeldetag: 31.03.1992
(51) Int. Cl.: B26D 7/06

(54) **AUFSCHNITTSCHNEIDEMASCHINE**
COLD MEAT SLICER
TRANCHEUSE DE CHARCUTERIE

(30) Priorität: 10.04.1991 DE 4111598
(43) Veröffentlichungstag der Anmeldung: 02.02.1994
(73) Patentinhaber: Bizerba GmbH & Co. KG, D-72336 Balingen (DE)
(72) Erfinder: KOCH, Klaus, D-7465 Geislingen (DE); FUCHS, Michael, D-7300 Esslingen (DE); FECKER, Viktor, D-7450 Hechingen (DE)
(74) Vertreter: Hoeger, Stellrecht & Partner
(86) Internationale Anmeldenummer: EP9200709
(87) Internationale Veröffentlichungsnummer: WO9218298

(56) Entgegenhaltungen:
- FR-A- 1 168 858
- GB-A- 0 972 465
- US-A- 3 442 312

## Beschreibung

Die Erfindung betrifft Aufschnittschneidemaschinen mit einem Maschinengehäuse, einem rotierenden Kreismesser, einem wahlweise von Hand oder von einem Motor hin- und hergehend angetriebenen Schneidgutschlitten zur Aufnahme eines in Scheiben zu zerlegenden Schneidgutes und einer Stelleinrichtung zum wahlweisen Umschalten zwischen Hand- und Motorbetrieb des Schneidgutschlittens, wobei der wahlweise einschaltbare Motorbetrieb des Schneidgutschlittens über zwei parallel laufende, miteinander koppelbare und auf einer gemeinsamen Schwenkachse schwenkbar gelagerte Schwingen, nämlich eine Antriebsschwinge und eine Abtriebsschwinge erfolgt, die ihre Bewegungen ausschließlich in zueinander parallelen Ebenen ausführen, wobei ferner die Abtriebsschwinge über eine Koppel mit einem Führungsteil des Schneidgutschlittens und die Antriebsschwinge über Kurbel- und Koppelglieder mit dem Motor des Schneidgutschlittens verbunden sind, und zum Umschalten zwischen Hand- und Motorbetrieb eine von außen durch die Stelleinrichtung schaltbare Kupplungseinrichtung für die Schwingen vorgesehen ist, welche an der der Schwenkachse gegenüberliegenden Stirnseite der Antriebsschwinge eine Ausnehmung umfaßt, in die ein relativ hierzu verschiebliches Sperrelement einrastbar ist.

Eine derartige Aufschnittschneidemaschine ist aus GB-A-972 465 bekannt.

Bei der bekannten Aufschnittschneidemaschine ist die Erkennung, ob die Maschine auf Hand- oder Motorbetrieb eingestellt ist, nicht sehr deutlich zu realisieren. Außerdem hat die bekannte Maschine eine relativ große Bauhöhe, die sich beim Bedienen der Maschine nachteilig auswirkt.

Es ist Aufgabe der Erfindung, eine gattungsgemäße Aufschnittschneidemaschine nach der GB-A-972 465 derart zu verbessern, daß eine sehr flache und kompakte Bauweise sowie eine leichte Erkennung von Hand- oder Motorbetrieb ermöglicht wird, so daß die Maschine im Gebrauch in hohem Maße praktisch und sicher gehandhabt und ein unbeabsichtigter Motorbetrieb wirksam verhindert werden kann.

Die Erfindungsaufgabe wird bei einer ersten Ausführungsform dadurch gelöst, daß das Sperrelement auf der Abtriebsschwinge radial zur Schwenkachse in einer Führung innerhalb von Begrenzungen verschieblich geführt ist, und daß der Stelleinrichtung ein oder mehrere Positionsgeber, insbesondere in Form eines elektrischen Schalters zugeordnet sind, die ein oder mehrere Erkennungssignale bezüglich des eingestellten Hand- oder Motorbetriebs zur elektrischen Steuerung der Aufschnittschneidemaschine liefern.

Bei einer weiteren Ausführungsform wird die Erfindungsaufgabe dadurch gelöst, daß das Sperrelement fest auf der Abtriebsschwinge angeordnet und die Antriebsschwinge befähigt ist, außer ihrer Schwenkbewegung eine begrenzte Verschiebung in der Ebene der Schwenkbewegung auszuführen, und daß der Stelleinrichtung ein oder mehrere Positionsgeber, insbesondere in Form von elektrischen Schaltern zugeordnet sind, die ein oder mehrere Erkennungssignale bezüglich des eingestellten Hand- oder Motorbetriebs zur elektrischen Steuerung der Aufschnittschneidemaschine liefern.

Die durch die Erfindung erzielbaren Vorteile liegen insbesondere darin, daß eine sehr flache Bauweise ermöglicht ist und der Antrieb sowie die Koppeleinrichtung mit einfachen Bauteilen hergestellt werden können. Ein weiterer Vorteil besteht darin, daß ein Umschalthebel zur einfachen Handhabung stationär im Antriebsgehäuse gelagert werden kann und somit problemlos eine Erkennung von Hand- oder Motorbetrieb, z.B. mittels eines elektrischen Schalters, ermöglicht wird.

Die nachstehende Beschreibung bevorzugter Ausführungsformen der Erfindung dient im Zusammmenhang mit beiliegender Zeichnung der weiteren Erläuterung. Es zeigen:
- Fig. 1: eine schaubildliche Darstellung einer Aufschnittschneidemaschine;
- Fig. 2: eine Draufsicht einer Koppeleinrichtung in eingekoppelter Stellung (Motorbetrieb);
- Fig. 3: eine Vorderansicht der Koppeleinrichtung aus Figur 2 in Richtung des Pfeiles X in Figur 2;
- Fig. 4: eine Draufsicht der Koppeleinrichtung in ausgekoppelter Stellung (Handbetrieb);
- Fig. 5: eine Vorderansicht der Koppeleinrichtung aus Figur 4 in Richtung des Pfeiles X;
- Figur 6: eine Draufsicht einer weiteren Ausführungsform einer Koppeleinrichtung in eingekoppelter Stellung;
- Figur 7: eine Teildraufsicht ähnlich in Figur 6 in ausgekoppelter Stellung;
- Figur 8: eine Vorderansicht der Koppeleinrichtung aus Figur 6 in Richtung des Pfeiles X in Figur 6 und
- Figur 8a: eine Einzelheit aus Figur 8 in Seitenansicht.

Eine in üblicher Weise ein rotierendes Kreismesser K umfassende Aufschnittschneidemaschine 1 für wahlweisen Hand- oder Motorbetrieb besitzt einen auf einem Maschinengehäuse 2 geführten Schneidgutschlitten 3. Der Antrieb für den Schneidgutschlitten 3 ist in einem Antriebsgehäuse 4 untergebracht. Der Antrieb wird nachfolgend näher beschrieben, wobei die Gehäuse 2 und 4 in den Figuren 2 bis 8a weggelassen sind.

Der (in Figur 2 und 3 nicht dargestellte) Schneidgutschlitten 3 ist über ein Führungsteil 5 auf einer im Maschinengehäuse 2 fixierten Führungsachse 6 geführt. Das Führungsteil 5 umfaßt weitere, nicht dargestellte Bauelemente, die ein Schwenken des Schneidgutschlittens um die Führungsachse 6 verhindern und nur eine Längsbewegung des Schlittens zulassen.

Der Antrieb des Schneidgutschlittens 3 erfolgt durch einen Elektromotor 7 mit Getriebe 8. Auf einer Abtriebswelle 9 des Getriebes 8 ist eine Kurbel 10 befestigt und über ein Koppelglied 11 mit einer Antriebsschwinge 12 über an sich bekannte, nicht näher bezeichnete Drehgelenke verbunden.

Die Antriebsschwinge 12 ist auf einer im Antriebsgehäuse 4 befestigten Achse 13 gelagert und um letztere in einer horizontalen Ebene schwenkbar. Die Schwenkung wird durch Drehung des Antriebsmotors 7 über das Getriebe 8, die Abtriebswelle 9, die Kurbel 10 und das Koppelglied 11 um die Achse 13 bewirkt. Die Antriebsschwinge 12 trägt an ihrem Ende stirnseitig eine Ausnehmung 14 sowie symmetrisch hierzu angeordnete Auflaufflächen 15 und 16.

Der Antriebsschwinge 12 ist eine parallel mit ihr laufende, unter ihr angeordnete Abtriebsschwinge 17 zugeordnet und auf derselben Achse 13 ebenfalls horizontal schwenkbar gelagert. Die Abtriebsschwinge 17 ist über eine Koppel 18 gelenkig mit dem Führungsteil 5 verbunden, so daß dieses zusammen mit dem Schneidgutschlitten auf der Führungsachse 6 hin- und hergehend angetrieben werden kann.

Zur Übertragung der Schwenkbewegung der Antriebsschwinge 12 ist deren Ausnehmung 14 ein auf der Abtriebsschwinge 17 in einer Führung 19 innerhalb von Begrenzungen 20 und 21 verschieblich geführtes Sperrelement 22 zugeordnet, das durch einen Kraftspeicher in Form einer Druckfeder 23 in die Ausnehmung 14 gedrückt wird.

Das Sperrelement 22 ist über einen Bolzen 24 fest mit einer drehbaren Rolle 25 verbunden. Die Rolle 25 und damit das Sperrelement 22 lassen sich durch ein zugeordnetes Kurvensegment 26 in radialer Richtung von der Schwenkachse 13 weg, entgegen der Kraft der Feder 23, auf der Abtriebsschwinge 17 verschieben, so daß das Sperrelement 22 nicht mehr in die Ausnehmung 14 eingreift und somit eine Entkopplung vorgenommen ist. Das Kurvensegment 26 ist auf einer Achse 27 horizontal schwenkbar im Antriebsgehäuse 4 gelagert, wobei eine Anlaufkurve 28 des Kurvensegments 26 in der Betriebsstellung Handbetrieb, wie in den Figuren 4 und 5 dargestellt, eine begrenzte Kreisbahn um die Schwenkachse 13 bildet, auf der die durch die Feder 23 auf die Anlaufkurve 28 gedrückte Rolle 25 bei Verschwenkung der Abtriebsschwinge 17 abläuft.

Dem Kurvensegment 26 sind zwei auf dem Antriebsgehäuse 4 installierte, einstellbare Endanschläge 29 und 30 zugeordnet. Das Kurvensegment 26 wird über eine nicht näher beschriebene, mechanische Stelleinrichtung 31 und einen Wähl- oder Umschalthebel 32 in seine jeweils gewünschte Endlage gebracht und in der jeweiligen Endlage am Anschlag 29 oder 30 in ein nicht näher beschriebenes Rastelement 33 eingerastet und hierdurch jeweils in seiner Lage fixiert. Der Umschalthebel 32 ist zwischen einer Stellung I (Handbetrieb) und einer Stellung II (Motorbetrieb) hin- und herverschwenkbar.

Beim Verschwenken des Kurvensegments 26 an den Endanschlag 29, d. h. in Stellung I (Handbetrieb), wird, wie in den Figuren 4 und 5 dargestellt und bereits oben beschrieben, das Sperrelement 22 durch Zurückdrücken über die Rolle 25 entgegen der Feder 23 außer Eingriff mit der Ausnehmung 14 der Antriebsschwinge 12 gebracht, so daß sich der Schneidgutschlitten 3 leicht von Hand entlang seiner Führungsachse verschieben läßt.

Beim Verschwenken des Kurvensegments 26 an den Endanschlag 30 - d. h. in Stellung II (Automatik- oder Motorbetrieb) des Betätigungshebels 32 - wird die Anlaufkurve 28 des Kurvensegments 26 von der Rolle 25 weggeschwenkt, so daß das Sperrelement 22 durch die Feder 23 zu seiner Begrenzung 21 gedrückt wird. Bei Deckungsgleichheit der Schwingen 12 und 17 greift das Sperrelement 22 in die Ausnehmung 14 ein, so daß die Abtriebsschwinge 17 mit der Antriebsschwinge 12 gekoppelt ist, und die durch den oben erläuterten Kurbelantrieb erzeugte Schwenkbewegung der Antriebsschwinge 12 auf die Abtriebsschwinge 17 übertragen und hierdurch der Schlitten 3, vom Motor 7 angetrieben, automatisch hin- und herbewegt wird.

Bei voneinander abweichender Lage ("Überkreuzung") der Schwingen 12 und 17 läuft das Sperrelement auf eine der Auflaufflächen 15 oder 16 auf und wird gegen die Wirkung der Feder 23 zurückgeschoben, bis das Sperrelement 22 bei Annäherung der Schwingen 12, 17 vor der Ausnehmung 14 steht und durch die Feder 23 in diese eingerastet wird.

Dem Kurvensegment 26 oder der Stelleinrichtung 31 ist ein nicht näher beschriebener Positionsgeber, z. B. ein elektrischer Schalter 34 (Figur 2) zugeordnet, der ein Erkennungssignal an die übliche elektrische Maschinensteuerung weitergeben kann. Bei Stellung "Handbetrieb" oder "Motorbetrieb" wird hierdurch je nach Wahl der Betriebsart der Motor 7 zu- oder abgeschaltet.

Die Ausnehmung 14 und das Sperrelement 22 sind zum leichteren Einrasten an ihren Flanken konisch ausgebildet. Der angebrachte Winkel liegt innerhalb des Reibwinkels und ist derart ausgelegt, daß die dem Sperrelement 22 zugeordnete Kraft der Feder 23 ausreicht, ein selbsttätiges Ausklinken (Entkoppeln) zu verhindern.

Eine weitere Ausführungsform der Erfindung ist in den Figuren 6, 7, 8 und 8a dargestellt. Hierbei ist die Abtriebsschwinge 17' wie bei der in Figur 2 bis 5 dargestellten Ausführungsform um eine Achse 13' schwenkbar gelagert und durch die Koppel 18 mit dem Führungsteil 5 des Schneidgutschlittens 3 verbunden.

Auf der Abtriebsschwinge 17' ist fest ein Sperrelement 22' angeordnet.

Die Antriebsschwinge 12' ist, wie oben beschrieben und in Figur 2 bis 5 dargestellt, über das Koppelglied 11 mit dem Kurbeltrieb 7, 8, 9, 10 verbunden. Sie weist stirnseitig eine mit dem Sperrelement 22' korrespondierende Ausnehmung 14' sowie Auflaufflächen 15' und 16' auf.

Die Antriebsschwinge 12' besitzt weiterhin anstelle einer Lagerbohrung für die Achse 13' eine Führung 40 in Form eines Langloches mit Begrenzungen 41 und 42. Hierdurch ist die Antriebsschwinge 12' um die Achse 13' schwenkbar sowie radial innerhalb der Begrenzungen 41 und 42 verschiebbar. Die Antriebsschwinge 12' ist ebenso wie bei der bereits beschriebenen Ausführungsform über das Koppelglied 11 mit den Teilen 7, 8, 9, 10 des Kurbeltriebes verbunden und hat auf der der Ausnehmung 14' gegenüberliegenden Seite eine Verlängerung, die ihrerseits eine kreisbogenförmige, am Rand in sich geschlossene Ausnehmung 43 aufweist.

In diese Ausnehmung 43 greift als Mitnehmer eine Rolle oder ein Bolzen 44 ein. Der Bolzen 44 ist dabei auf einer in Führungen 45 und 45' im Antriebsgehäuse 4 innerhalb von Begrenzungen 46, 46', 47 und 47' verschieblichen Führungsplatte 48 befestigt. Die Führungsplatte 48 wird durch als Kraftspeicher wirkende Druckfedern 49 und 49' in ihren Führungen 45, 45' in Richtung der Achse 13' gedrückt und bringt über den Bolzen 44 die Ausnehmung 14' der Antriebsschwinge 12' in Eingriff mit dem Sperrelement 22' der Abtriebsschwinge 17'.

In dieser Position ist der Antriebsmotor 7 mit der Abtriebsschwinge 17' gekoppelt und bewirkt bei Rotation die hin- und hergehende Bewegung des Schneidgutschlittens 3.

Über eine nicht näher beschriebene Stelleinrichtung 31' (Figur 8) kann die Führungsplatte 48 in ihren Führungen 45, 45' durch den Umschalthebel 32 entgegen der Federkraft der Feder 49, 49' in ihre auf der der Achse 13' abgewandten Seite befindliche Endlage (Figur 7) oder durch mit dem Umschalthebel 32 bewirkte Freigabe des Kraftschlusses über die Federkraft in ihre auf der der Achse 13' zugewandten Seite gelegene Endlage (Figur 6) gebracht werden. Ein entsprechend angeordnetes Rastelement 33' (Figur 8a) fixiert dabei die jeweilige Position der Stelleinrichtung 31' in Motor- bzw. Handbetrieb.

Beim Zurückschieben der Führungsplatte 48 gegen die Kraft der Federn 49 und 49' wird die Antriebsschwinge 12' über den Bolzen 44 zurückgezogen, so daß die Ausnehmung 14' außer Eingriff mit dem Sperrelement 22' kommt. In dieser Stellung (Handbetrieb) ist der Schneidgutschlitten 3 frei von Hand auf seiner Führungsachse 6 verschiebbar.

Durch Zurückschalten des Umschalthebels 32 in Stellung "Motorbetrieb" wird, wie bereits beschrieben, der Kraftschluß zur Führungsplatte 48 aufgehoben und diese durch die zugeordneten Federn 49 und 49' zur Achse 13' hinverschoben.

Bei deckungsgleicher Lage der Schwingen 12' und 17' wird hierdurch der Formschluß zwischen der Ausnehmung 14' und dem Sperrelement 22' hergestellt.

Bei abweichender Lage läuft bei Kreuzung der Schwingen 12' und 17' das Sperrelement 22' auf eine der Auflaufflächen 15', 16' auf und drückt die Antriebsschwinge 12' gegen die Wirkung der Federn 49, 49' zurück, bis sich die Ausnehmung 14' gegenüber dem Sperrelement 22' befindet und durch die Federn 49, 49' die gegenseitige Verrastung der Schwingen 12' und 17' erfolgt.

Auch dieser Anordnung gemäß den Figuren 7 bis 8a kann an geeigneter Stelle wiederum ein Positionsgeber (Schalter 34 in Figur 2) für ein Erkennungssignal der Stellungen "Hand- oder Motorbetrieb" zugeordnet werden.

## Patentansprüche

1. Aufschnittschneidemaschine (1) mit einem Maschinengehäuse (2, 4), einem rotierenden Kreismesser (K), einem wahlweise von Hand oder von einem Motor (7) hin- und hergehend angetriebenen Schneidgutschlitten (3) zur Aufnahme eines in Scheiben zu zerlegenden Schneidgutes und einer Stelleinrichtung (31) zum wahlweisen Umschalten zwischen Hand- und Motorbetrieb des Schneidgutschlittens, wobei der wahlweise einschaltbare Motorbetrieb des Schneidgutschlittens (3) über zwei parallel laufende, miteinander koppelbare und auf einer gemeinsamen Schwenkachse (13) schwenkbar gelagerte Schwingen, nämlich eine Antriebsschwinge (12) und eine Abtriebsschwinge (17) erfolgt, die ihre Bewegungen ausschließlich in zueinander parallelen Ebenen ausführen, wobei ferner die Abtriebsschwinge (17) über eine Koppel (18) mit einem Führungsteil (5) des Schneidgutschlittens (3) und die Antriebsschwinge (12) über Kurbel- und Koppelglieder (10, 11) mit dem Motor (7) des Schneidgutschlittens (3) verbunden sind, und zum Umschalten zwischen Hand- und Motorbetrieb eine von außen durch die Stelleinrichtung (31) schaltbare Kupplungseinrichtung für die Schwingen (12, 17) vorgesehen ist, welche an der der Schwenkachse (13) gegenüberliegenden Stirnseite der Antriebsschwinge (12) eine Ausnehmung (14) umfaßt, in die ein relativ hierzu verschiebliches Sperrelement (22) einrastbar ist,
**dadurch gekennzeichnet,**
daß das Sperrelement (22) auf der Abtriebsschwinge (17) radial zur Schwenkachse (13) in einer Führung (19) innerhalb von Begrenzungen (20, 21) verschieblich geführt ist, und daß der Stelleinrichtung (31) ein oder mehrere Positionsgeber, insbesondere in Form eines elektrischen Schalters (34), zugeordnet sind, die ein oder mehrere Erkennungssignale bezüglich des eingestellten Hand- oder Motorbetriebs zur elektrischen Steuerung der Aufschnittschneidemaschine (1) liefern.

2. Aufschnittschneidemaschine (1) mit einem Maschinengehäuse (2, 4), einem rotierenden Kreismesser (K), einem wahlweise von Hand oder von einem Motor (7) hin- und hergehend angetriebenen Schneidgutschlitten (3) zur Aufnahme eines in Scheiben zu zerlegenden Schneidgutes und einer Stelleinrichtung (31') zum wahlweisen Umschalten zwischen Hand- und Motorbetrieb des Schneidgutschlittens, wobei der wahlweise einschaltbare Motorbetrieb des Schneidgutschlittens (3) über zwei parallel laufende, miteinander koppelbare und auf einer gemeinsamen Schwenkachse (13') schwenkbar gelagerte Schwingen, nämlich eine Antriebsschwinge (12') und eine Abtriebsschwinge (17') erfolgt, die ihre Bewegungen ausschließlich in zueinander parallelen Ebenen ausführen, wobei ferner die Abtriebsschwinge (17') über eine Koppel (18) mit einem Führungsteil (5) des Schneidgutschlittens (3) und die Antriebsschwinge (12') über Kurbel- und Koppelglieder (10, 11) mit dem Motor (7) des Schneidgutschlittens (3) verbunden sind, und zum Umschalten zwischen Hand- und Motorbetrieb eine von außen durch die Stelleinrichtung (31') schaltbare Kupplungseinrichtung für die Schwingen (12', 17') vorgesehen ist, welche an der der Schwenkachse (13') gegenüberliegenden Stirnseite der Antriebsschwinge (12') eine Ausnehmung (14') umfaßt, in die ein relativ hierzu verschiebliches Sperrelement (22') einrastbar ist,
**dadurch gekennzeichnet**,
daß das Sperrelement (22') fest auf der Abtriebsschwinge (17') angeordnet und die Antriebsschwinge (12') befähigt ist, außer ihrer Schwenkbewegung eine begrenzte Verschiebung in der Ebene der Schwenkbewegung auszuführen, und daß der Stelleinrichtung (31') ein oder mehrere Positionsgeber, insbesondere in Form von elektrischen Schaltern (34) zugeordnet sind, die ein oder mehrere Erkennungssignale bezüglich des eingestellten Hand- oder Motorbetriebs zur elektrischen Steuerung der Aufschnittschneidemaschine (1) liefern.

3. Aufschnittschneidemaschine nach Anspruch 1, dadurch gekennzeichnet, daß dem Sperrelement (22) ein Kraftspeicher, vorzugsweise eine Druckfeder (23) zugeordnet ist, der das Sperrelement (22) in Richtung zur Schwenkachse (13) an eine der Begrenzungen (21) andrückt.

4. Aufschnittschneidemaschine nach Anspruch 1, dadurch gekennzeichnet, daß das verschiebliche Sperrelement (22) mit einer Rolle (25) fest verbunden ist, die auf einem durch die Stelleinrichtung (31) verstellbaren Kurvensegment (26) abläuft.

5. Aufschnittschneidemaschine nach Anspruch 4, dadurch gekennzeichnet, daß das Kurvensegment (26) zur Einstellung des Hand- oder Motorbetriebs im Maschinengehäuse (4) zwischen einstellbaren Endanschlägen (29, 30) schwenkbar auf einer Achse (27) gelagert und durch die Stelleinrichtung (31) an jeweils einen der Endanschläge (29, 30) anlegbar ist.

6. Aufschnittschneidemaschine nach Anspruch 4 oder 5, dadurch gekennzeichnet, daß das Kurvensegment (26) eine Anlaufkurve (28) für die Rolle (25) aufweist, die bei durch den einen Endanschlag (29) vorgegebenem Handbetrieb einen Kreisbogen um die Schwenkachse (13) der Schwingen (12, 17) bildet, daß hierbei ein Kraftschluß zwischen der von einer Feder (23) belasteten Rolle (25) und der Kurvenbahn (28) besteht, und daß das Sperrelement (22) durch die Rolle (25) entgegen der Kraft der Feder (23) innerhalb einer Führung (19) verschieblich ist.

7. Aufschnittschneidemaschine nach Anspruch 6, dadurch gekennzeichnet, daß die Lage des Kurvensegments (26) derart gewählt ist, daß bei Handbetrieb das Sperrelement (22) durch die Rolle (25) vollständig außer Eingriff mit der Ausnehmung (14) der Antriebsschwinge (12) gelangt.

8. Aufschnittschneidemaschine nach Anspruch 6, dadurch gekennzeichnet, daß bei durch den anderen Endanschlag (30) vorgegebenem Motorbetrieb der Kraftschluß zwischen der Anlaufkurve (28) des Kurvensegmentes (26) und der Rolle (25) vollständig aufgehoben ist, und hierdurch das Sperrelement (22) durch die den Kraftspeicher bildende Feder (23) in seine der Schwenkachse (13) näher liegende, durch die Begrenzung (21) bestimmte Endstellung gelangt.

9. Aufschnittschneidemaschine nach einem der Ansprüche 1 oder 3 bis 8, dadurch gekennzeichnet, daß die Antriebsschwinge (12) stirnseitig und symmetrisch zur Ausnehmung (14) Auflaufflächen (15, 16) aufweist, auf die bei Kreuzung der Schwingen (12, 17) das Sperrelement (22) so aufläuft, daß es durch eine der Auflaufflächen (15, 16) zurückgeschoben wird und bei Deckungsgleichheit der Schwingen (12, 17) in die Ausnehmung (14) einrastet.

10. Aufschnittschneidemaschine nach einem der Ansprüche 1 oder 3 bis 9, dadurch gekennzeichnet, daß die Ausnehmung (14) und das Sperrelement (22) an ihren Flanken derart konisch ausgebildet sind, daß die auf das Sperrelement (22) wirkende Kraft des Kraftspeichers (Feder 23) ausreicht, ein selbsttätiges Ausklinken zu verhindern.

11. Aufschnittschneidemaschine nach einem der Ansprüche 4 bis 10, dadurch gekennzeichnet, daß dem Kurvensegment (26) ein Rastelement (33) zugeordnet ist, welches das Kurvensegment (26) in der jeweils gewählten Endstellung fixiert.

12. Aufschnittschneidemaschine nach Anspruch 2, dadurch gekennzeichnet, daß die Verschiebung der Antriebsschwinge (12') die Kopplung oder Entkopplung mit der Abtriebsschwinge (17') bewirkt.

13. Aufschnittschneidemaschine nach Anspruch 2 oder 12, dadurch gekennzeichnet, daß die Antriebsschwinge (12') eine Verlängerung über ihre Schwenkachse (13') hinaus aufweist, und daß in dieser Verlängerung eine kreisbogenförmige Ausnehmung (43) angeordnet ist, in die als Mitnehmer ein Bolzen (44) eingreift, und daß der Bolzen (44) an einer zwischen Endlagen (46, 46'; 47, 47') verschieblichen, im Maschinengehäuse (4) gelagerten Stellplatte (48) gelagert ist.

14. Aufschnittschneidemaschine nach Anspruch 13, dadurch gekennzeichnet, daß der Stellplatte (48) ein Kraftspeicher, vorzugsweise in Gestalt von Druckfedern (49, 49') zugeordnet ist, der die Stellplatte (48) in Richtung Schwenkachse (13') drückt.

15. Aufschnittschneidemaschine nach Anspruch 13 oder 14, dadurch gekennzeichnet, daß die Stellplatte (48) durch die Stelleinrichtung (31') in ihre Endlagen (46, 46'; 47, 47') einstellbar und durch ein oder mehrere Rastelemente (33') fixierbar ist.

## Claims

1. Slicing machine (1) with a machine housing (2, 4), a rotating circular blade (K), a produce carriage (3) driven to and fro optionally by hand or by a motor (7) for receiving produce to be reduced to slices, and a setting device (31) for the optional change-over between manual and motor operation of the produce carriage, whereby the motor operation which can optionally be engaged of the produce carriage (3) takes place via two rocker arms running parallel to each other, capable of being coupled to each other and housed capable of being swivelled on a common swivel axis (13), namely a driving rocker arm (12) and a driven rocker arm (17), which describe their move-ments exclusively in planes parallel to each other, whereby also the driven rocker arm (17) is connected via a coupling rod (18) to a guide part (5) of the produce carriage (3) and the driving rocker arm (12) is connected via crank and coupling rod members (10, 11) to the motor (7) of the produce carriage (3), and there is provided for the change-over between manual and motor operation a coupling device, capable of being switched from the outside through the setting device (31), for the rocker arms (12, 17) which comprises at the face of the driving rocker arm (12) lying opposite the swivel axis (13) a recess (14) into which a blocking element (22) displaceable relative hereto is lockable,
characterized in that
the blocking element (22) is guided in such a way that it can be displaced within limits (20, 21) on the driven rocker arm (17) radially relative to the swivel axis (13) in a guide (19), and in that one or more position transmitters are allocated to the setting device (31), in particular in the form of an electric switch (34), which supply one or more recognition signals regarding the set manual or motor operation to the electric control system of the slicing machine (1).

2. Slicing machine (1) with a machine housing (2, 4), a rotating circular blade (K), a produce carriage (3) driven to and fro optionally by hand or by a motor (7) for receiving produce to be reduced to slices, and a setting device (31') for the optional change-over between manual and motor operation of the produce carriage, whereby the optionally engageable motor operation of the produce carriage (3) takes place via two rocker arms running parallel to each other, couplable to each other and housed capable of being swivelled on a common swivel axis (13'), namely a driving rocker arm (12') and a driven rocker arm (17'), which describe their move-ments exclusively in planes parallel to each other, whereby also the driven rocker arm (17') is connected via a coup-ling rod (18) to a guide part (5) of the produce carriage (3) and the driving rocker arm (12') is connected via crank and coupling rod members (10, 11) to the motor (7) of the produce carriage (3), and there is provided for the change-over between manual and motor operation a coupling device, capable of being switched from the outside through the setting device (31'), for the rocker arms (12', 17') which comprises at the face of the driving rocker arm (12') lying opposite the swivel axis (13') a recess (14') into which a blocking element (22') displaceable relative hereto is lockable,
characterized in that
the blocking element (22') is arranged fixed on the driven rocker arm (17') and the driving rocker arm (12') is able to perform, besides its swivel movement, a limited displacement in the plane of the swivel movement, and in that one or more position transmitters are allocated to the setting device (31'), in particular in the form of electric switches (34), which supply one or more recognition signals regarding the set manual or motor operation to the electric control system of the slicing machine (1).

3. Slicing machine according to Claim 1, characterized in that there is allocated to the blocking element (22) a force accumulator, preferably a compression spring (23), which forces the blocking element (22) in the direction of the swivel axis (13) against one of the limits (21).

4. Slicing machine according to Claim 1, characterized in that the displaceable blocking element (22) is firmly connected to a roller (25) which runs on a curve segment (26) adjustable through the setting device (31).

5. Slicing machine according to Claim 4, characterized in that the curve segment (26) is housed capable of being swivelled on an axis (27) for the setting of the manual or motor operation in the machine housing (4) between positionable end stops (29, 30) and able to be brought against one of the end stops (29, 30) in each case through the setting device (31).

6. Slicing machine according to Claim 4 or 5, characterized in that the curve segment (26) has a leading curve (28) for the roller (25), which, when manual operation is preset by one end stop (29), forms an arc about the swivel axis (13) of the rocker arms (12, 17), in that in the process a force locking exists between the roll (25) stress loaded by a spring (23) and the curve path (28), and in that the blocking element (22) is displaceable by the roller (25) against the force of the spring (23) inside a guide (19).

7. Slicing machine according to Claim 6, characterized in that the position of the curve segment (26) is chosen in such a way that during manual operation the blocking element (22) comes completely out of engagement with the recess (14) of the driving rocker arm (12) through the roller (25).

8. Slicing machine according to Claim 6, characterized in that, when motor operation is preset by the other end stop (30), the force locking between the leading curve (28) of the curve segment (26) and the roller (25) is completely lifted, and as a result the blocking element (22) reaches, through the spring (23) forming the force accumulator, its end position lying nearer to the swivel axis (13) determined by the limit (21).

9. Slicing machine according to one of Claims 1 or 3 to 8, characterized in that the driving rocker arm (12) has, on its front face and symmetrical to the recess (14), leading surfaces (15, 16) onto which, when the rocker arms (12, 17) cross, the blocking element (22) runs in such a way that it is pushed back by one of the leading surfaces (15, 16) and, when the rocker arms (12, 17) are congruent, locks into the recess (14).

10. Slicing machine according to one of Claims 1 or 3 to 9, characterized in that the recess (14) and the blocking element (22) are conically designed at their flanks in such a way that the force of the force accumulator (spring 23) acting on the blocking element (22) is enough to prevent an automatic release.

11. Slicing machine according to one of Claims 4 to 10, characterized in that there is allocated to the curve segment (26) a locking element (33) which fixes the curve segment (26) in the end position chosen in each case.

12. Slicing machine according to Claim 2, characterized in that the displacement of the driving rocker arm (12') effects the coupling or uncoupling with the driven rocker arm (17').

13. Slicing machine according to Claim 2 or 12, characterized in that the driving rocker arm (12') has an extension beyond its swivel axis (13'), and in that there is arranged in this extension an arcuate recess (43) with which a pin (44) engages as a dog, and in that the pin (44) is housed at a setting plate (48) housed displaceable between end positions (46, 46'; 47, 47') in the machine housing (4).

14. Slicing machine according to Claim 13, characterized in that there is allocated to the setting plate (48) a force accumulator, preferably in the form of compression springs (49, 49'), which forces the setting plate (48) in the direction of the swivel axis (13').

15. Slicing machine according to Claim 13 or 14, characterized in that the setting plate (48) is capable of being set into its end positions (46, 46'; 47, 47') through the setting device (31') and fixable by one or more locking elements (33').

## Revendications

1. Trancheuse de charcuterie (1) comportant un carter de machine (2, 4), une lame circulaire tournante (K), un chariot de produit de coupe (3) entraîné dans un mouvement de va-et-vient, au choix à la main ou par un moteur (7), destiné à recevoir un produit de coupe à découper en tranches et un dispositif de réglage (31) pour opérer la commutation entre la marche manuelle et la marche motorisée du chariot de produit de coupe, la marche motorisée du chariot de produit de coupe (3), qui peut être activée au choix, s'effectuant par le biais de deux coulisses à déplacement parallèle pouvant être couplées l'une à l'autre et montées de façon à pouvoir pivoter autour d'un axe de pivotement commun (13), à savoir une première coulisse (12) et une seconde coulisse (17) qui exécutent leurs mouvements exclusivement dans des plans parallèles entre eux, la seconde coulisse (17) étant en outre reliée, par l'intermédiaire d'une bielle (18), à une pièce de guidage (5) du chariot de produit de coupe (3) et la première coulisse (12) étant reliée, par l'intermédiaire d'un système à bielle et manivelle (10, 11), au moteur (7) du chariot de produit de coupe (3), et un dispositif d'accouplement des coulisses (12, 17), pouvant être commandé depuis l'extérieur par le dispositif de réglage (31), étant prévu pour assurer la commutation entre la marche manuelle et la marche motorisée, ce dispositif de couplage comportant, sur la face frontale de la première coulisse (12) opposée à l'axe de pivotement (13), un évidement (14) dans lequel peut venir s'engager un élément de blocage (22) capable d'effectuer un mouvement de translation par rapport à cet évidement, caractérisée en ce que l'élément de blocage (22) agencé sur la seconde coulisse (17) est guidé en translation de façon radiale par rapport à l'axe de pivotement (13) dans un guidage (19) à l'intérieur de butées de limitation (20, 21), et en ce qu'au dispositif de réglage (31) sont affectés un ou plusieurs transmetteurs de position, en particulier sous la forme d'un commutateur électrique (34), fournissant, pour la commande électrique de la trancheuse de charcuterie (1), un ou plusieurs signaux de détection portant sur la marche manuelle ou motorisée activée.

2. Trancheuse de charcuterie (1) comportant un carter de machine (2, 4), une lame circulaire tournante (K), un chariot de produit de coupe (3), entraîné dans un mouvement de va-et-vient au choix à la main ou par un moteur (7), destiné à recevoir un produit de coupe à découper en tranches et un dispositif de réglage (31') pour opérer la commutation entre la marche manuelle et la marche motorisée du chariot de produit de coupe, la marche motorisée du chariot de produit de coupe (3), qui peut être activée au choix, s'effectuant par le biais de deux coulisses à déplacement parallèle pouvant être couplées l'une à l'autre et montées de façon à pouvoir pivoter autour d'un axe de pivotement commun (13'), à savoir une première coulisse (12') et une seconde coulisse (17') qui exécutent leurs mouvements exclusivement dans des plans parallèles entre eux, la seconde coulisse (17') étant en outre reliée, par l'intermédiaire d'une bielle (18), à une pièce de guidage (5) du chariot de produit de coupe (3) et la première coulisse (12') étant reliée, par l'intermédiaire d'un système à bielle et manivelle (10, 11), au moteur (7) du chariot de produit de coupe (3), et un dispositif d'accouplement des coulisses (12', 17'), pouvant être commandé depuis l'extérieur par le dispositif de réglage (31'), étant prévu pour assurer la commutation entre la marche manuelle et la marche motorisée, ce dispositif de couplage comportant, sur la face frontale de la première coulisse (12') opposée à l'axe de pivotement (13'), un évidement (14') dans lequel peut venir s'engager un élément de blocage (22') capable d'effectuer un mouvement de translation par rapport à cet évidement, caractérisée en ce que l'élément de blocage (22') est monté fixe sur la seconde coulisse (17'), et la première coulisse (12') est agencée pour exécuter, en dehors de son mouvement oscillant, une translation limitée dans le plan du mouvement de pivotement, et en ce qu'au dispositif de réglage (31') sont affectés un ou plusieurs transmetteurs de position, en particulier sous la forme de commutateurs électriques (34), fournissant, pour la commande électrique de la trancheuse de charcuterie (1), un ou plusieurs signaux de détection portant sur la marche manuelle ou motorisée activée.

3. Trancheuse de charcuterie selon la revendication 1, caractérisée en ce qu'à l'élément de blocage (22) est affecté un accumulateur d'énergie, de préférence un ressort de pression (23), qui presse l'élément de blocage (22) en direction de l'axe de pivotement (13) contre une des butées de limitation (21).

4. Trancheuse de charcuterie selon la revendication 1, caractérisée en ce que l'élément de blocage (22) qui est capable d'exécuter un mouvement de translation, est relié de façon fixe à un galet (22) qui route sur un segment de came (26) pouvant être réglé par le dispositif de réglage (31).

5. Trancheuse de charcuterie selon la revendication 4, caractérisée en ce que le segment de came (26) est monté, pour régler la marche manuelle ou motorisée, dans le carter de machine (4) sur un axe (27) en pouvant pivoter entre des butées d'extrémité (29, 30) réglables, et ce profil peut venir en appui sur une des butées d'extrémité (29, 30) sous l'action du dispositif de réglage (31).

6. Trancheuse de charcuterie selon la revendication 4 ou 5, caractérisée en ce que le segment de came (26) présente une courbe de démarrage (28) pour le galet (25), qui, dans la marche manuelle prédéterminée par une butée de fin de course (29), forme un arc de cercle autour de l'axe de pivotement (13) des coulisses (12, 17),en ce qu'il se manifeste alors une adhérence entre le galet (25) chargé par un ressort (23) et la piste de came (28), et en ce que l'élément de blocage (22) peut effectuer un mouvement de translation sous l'action du galet (25) contre la force du ressort (23) à l'intérieur d'un guidage (19).

7. Trancheuse de charcuterie selon la revendication 6, caractérisée en que la position du segment de came (26) est choisie de façon à ce que, dans la marche manuelle, l'élément de blocage (22) se désengage totalement de l'évidement (14) de la première coulisse (12) sous l'action du galet (25).

8. Trancheuse de charcuterie selon la revendication 6, caractérisée en ce que, dans la marche motorisée prédéterminée par l'autre butée de fin de course (30), l'adhérence entre la courbe de démarrage (28) du segment de came (26) et le galet (25) est totalement supprimée, et en ce que l'élément de blocage (22) gagne ainsi, sous l'action du ressort (23) formant l'accumulateur d'énergie, sa position finale plus proche de l'axe de pivotement (13) déterminée par la butée de limitation (21).

9. Trancheuse de charcuterie selon l'une des revendications 1 ou 3 à 8, caractérisée en ce que la première coulisse (12) présente, sur sa face frontale et de façon symétrique par rapport à l'évidement (14), des surfaces (15, 16) sur lesquelles, lors du croisement des coulisses (12, 17), l'élément de blocage (22) se déplace de telle façon qu'il est repoussé par une de ces surfaces (15, 16) et s'engage dans l'évidement (14) lorsque les coulisses (12, 17) coïncident.

10. Trancheuse de charcuterie selon l'une des revendications 1 ou 3 à 9, caractérisée en ce que l'évidement (14) et l'élément de blocage (22) sont réalisés, au niveau de leurs flancs, sous une forme conique telle que la force de l'accumulateur d'énergie (ressort 23) agissant sur l'élément de blocage (22) suffit à empêcher un désengagement automatique.

11. Trancheuse de charcuterie selon l'une des revendications 4 à 10, caractérisée en ce qu'au segment de came (26) est affecté un élément d'arrêt (33) qui fixe le segment de came (26) dans la position extrême souhaitée.

12. Trancheuse de charcuterie selon la revendication 2, caractérisée en ce que la translation de la première coulisse (12') provoque le couplage avec ladite seconde coulisse (17') ou le découplage d'avec cette seconde coulisse.

13. Trancheuse de charcuterie selon la revendication 2 ou 12, caractérisée en ce que la première coulisse (12') présente un prolongement s'étendant au-delà de son axe de pivotement (13'), et en ce que, dans ce prolongement, est agencé une lumière (43) en forme d'arc de cercle dans laquelle passe un axe (44) formant taquet d'entraînement, ledit axe (44) étant monté sur une plaque de réglage (48) montée dans le carter de machine (4) et pouvant effectuer un mouvement de translation entre des positions extrêmes (46, 46'; 47, 47').

14. Trancheuse de charcuterie selon la revendication 13, caractérisée en ce qu'à la plaque de réglage (48) est affecté un accumulateur d'énergie, de préférence sous la forme de ressorts de pression (49, 49'), qui presse la plaque de réglage (48) en direction de l'axe de pivotement (13').

15. Trancheuse de charcuterie selon la revendication 13 ou 14, caractérisée en ce que la plaque de réglage (48) peut être réglée dans ses positions extrêmes (46, 46'; 47, 47') par le dispositif de réglage (31') et peut être fixée par un ou plusieurs éléments d'arrêt (33').
